# EUROPÄISCHE PATENTSCHRIFT

(11) **EP 3 282 046 B1**
(45) Veröffentlichungstag und Bekanntmachung des Hinweises auf die Patenterteilung: **24.03.2021**
(21) Anmeldenummer: 17185273.4
(22) Anmeldetag: 08.08.2017
(51) Int. Cl.: D04H 1/74, D01G 25/00, D01G 15/46

(54) **VLIESBILDEMASCHINE**
NONWOVEN FABRIC MACHINE
MACHINE DE FORMATION DE NON-TISSÉS

(30) Priorität: 10.08.2016 DE 102016009679
(43) Veröffentlichungstag der Anmeldung: 14.02.2018
(73) Patentinhaber: Hergeth, Hubert, 6300 Zug (CH)
(72) Erfinder: Hergeth, Hubert, 6300 Zug (CH)
(74) Vertreter: Hoffmann Eitle

(56) Entgegenhaltungen:
- EP-A2- 0 093 585
- DE-A1- 2 140 552
- DE-A1- 2 842 157
- US-A- 3 918 126
- US-A- 4 004 323
- US-A- 4 097 965

## Beschreibung

Zur Herstellung von Vliesstoffen werden unter anderem sogenannte aerodynamische Vliesbildner benutzt. Die aufgelösten Fasern werden von einer garnierten Walze abgeworfen oder abgesaugt. Hierbei kommt oft ein sogenanntes "Messer" zum Einsatz, das in einem Abstand von 0,5 -1,5 mm von den Spitzen der Garnitur der Walze eingestellt wird. Dieses Messer behindert den die Walze umgebenden Luftmantel und fördert so ein Ausheben der Fasern aus der Garnitur. Beispielhaft sei die DE 2535544 (Dupont) Fig. 1 Position 12 genannt. Eine spezielle Ausführungsform zeigt die DE 10255518 (Erko). Hier zeigt das Messer eine zusätzliche Kante bei der Spitze, um den Luftstau zu verstärken. Die Messer sind aus Flachstahl mit maximal 30 mm Stärke hergestellt, gefräst oder geschliffen.

Die Fasern werden dann auf ein Siebband oder eine Trommel angesaugt und so ein Vlies gebildet. Diese Vliese sind immer isotrop, da die Fasern in etwa senkrecht auf das Sieb auftreffen.

Aus der DE-A1-2140552 ist eine Vorrichtung zur Übergabe und Verdichtung von Fasermaterial bekannt, in der ein Düsensystem zur Bildung eines das Fasermaterial tragenden Luftstromes vorgesehen ist.

US-A1-4,004,323 offenbart einen Förderkanal, in dem eine Luftströmung zum Befördern von Fasern zu einer vliesbildenden Siebtrommel erzeugt wird.

Aufgabe der Erfindung ist es, ein aerodynamisch gebildetes Vlies zu schaffen, bei dem die Fasern eine Orientierung haben. Dies wird gemäß der Erfindung erreicht dadurch, dass Fasern nach dem Aushebebereich des Messers auf eine Rutschbahn zu der Ansaugstelle geleitet werden, wobei das Messer um eine Rutschbahn verlängert ist, so dass die Fasern nicht bevorzugt vertikal, sondern unter einem Winkel eher flach auf die Siebfläche auftreffen.

Die Erfindung sieht eine Vliesbildemaschine gemäß dem Patentanspruch 1 vor. Optionale Merkmale der beanspruchten Vliesbildemaschine sind in den abhängigen Patentansprüchen wiedergegeben.

Die Rutschbahn kann massiv mit dem Messer aus einem Stück gefertigt sein; vorteilhaft ist sie aus einem zusätzlichen Edelstahlblech gefertigt. Die Rutsche kann aus einer Ebene bestehen oder mehrere Kantungen aufweisen oder gerundet sein. Bei einer Siebtrommel ist die Bezugsebene die Tangente zur Siebtrommel in der Mitte des Abwurfkegels. Dort wird die größte Fasermasse abgeworfen.

Besonders vorteilhaft ist es, die Rutsche im Winkel einstellbar zu gestalten. Es können so die MD/CD Festigkeiten entsprechend den Forderungen an das Vlies eingestellt werden. Dies kann manuell oder automatisch, auch aufgrund von Messwerten erfolgen. Es ist vorteilhaft, wenn der Ansaugschlitz unter dem Sieb dem Abwurfpunkt in Position und Größe angepasst wird. Im folgenden wir die Erfindung anhand von Zeichnungen erläutert.

Fig. 1 zeigt eine Abwurfwalze eines Vliesbildners 1), an dem die Fasern durch ein Messer mittels einer Aushebestelle 2) ausgehoben werden und über eine Rutschbahn 3) zu einer Ansaugstelle 7) eines bewegten Siebbands 4) gelangen.

In einem Ansaugkasten 5) wird ein Ansaugstrom gebildet. Das Aushebemesser ist an einer Mulde 6) befestigt. Der Winkel erstreckt sich von der Ansaugfläche mit über 135° bis zur Rutschbahnfläche. Fig. 2 zeigt die gleiche Anordnung mit einer gerundeten Rutschbahn. Im unteren Bereich der Rutsche ist der Winkel der Rutschbahn mehr als 135° zur Ansaugfläche. Die Rutsche kann z. B. über eine Schwenkachse 8) geschwenkt werden. Die Ansaugstelle wird vorteilhaft beim Verschwenken in eine ideale Position mit hoher Ansaugung verfahren. Der Winkel kann auch zur Tangente einer Siebtrommel im Punkt des bevorzugten Auftreffens der Fasern sein.

## Patentansprüche

1. Vliesbildemaschine (1), bei der ein Vlies durch Ansaugen von Fasern zu einer Siebfläche (4) gebildet wird und die Fasern auch durch ein Messer (2) aus einer faserführenden Walze ausgehoben werden,
**dadurch gekennzeichnet, dass**
das Messer (2) um eine Rutschbahn (3) verlängert ist, über die die Fasern nach einem Aushebebereich des Messers (2) zu einer Ansaugstelle (7) geleitet werden, und
die Rutschbahn (3) im Verlauf einen Winkel von 130 - 180° zur Transportrichtung der Siebfläche (4) an der Ansaugstelle (7) aufweist.

2. Vliesbildemaschine nach Anspruch 1, bei welcher die Transportrichtung (4) der Richtung der Tangente einer Siebtrommel an dem Punkt entspricht, an dem die meisten Fasern angesaugt werden.

3. Vliesbildemaschine nach Anspruch 1 oder 2, bei welcher der Winkel der Rutschbahn (3) verstellbar ausgeführt ist.

4. Vliesbildemaschine nach Anspruch 3, bei welcher die Ansaugstelle (7) korrespondierend mit der Rutschenstellung verstellbar ist.

5. Vliesbildemaschine nach einem der Ansprüche 1 - 4, bei welcher die Rutschbahn (3) gekantet oder gerundet ausgeführt ist.

6. Vliesbildemaschine nach einem der Ansprüche 1 - 5, bei welcher auf der Rutschbahn (3) ein Luftstrom erzeugt wird, um das Rutschen zu verbessern.

## Claims

1. Nonwoven fabric machine (1), wherein a nonwoven fabric is formed by the suction of fibres to a screen surface (4) and the fibres are also lifted off a fibre-guiding drum by means of a cutter (2),
**characterised in that**
the cutter (2) is extended by a chute (3), via which the fibres are guided to a suction point (7) after a cutter (2) lift-off area, and
the chute (3) has in its course an angle of 130 - 180° relative to the transport direction of the screen surface (4) at the suction point (7).

2. Nonwoven fabric machine according to claim 1, wherein the transport direction (4) corresponds to the direction of the tangent of a screen drum at the point at which the majority of fibres are sucked in.

3. Nonwoven fabric machine according to claim 1 or 2, wherein the angle of the chute (3) is designed to be adjustable.

4. Nonwoven fabric machine according to claim 3, wherein the suction point (7) is adjustable to correspond with the chute position.

5. Nonwoven fabric machine according to any of claims 1 - 4, wherein the chute (3) is designed canted or rounded.

6. Nonwoven fabric machine according to any of claims 1 - 5, wherein a flow of air is generated on the chute (3) to improve the sliding.

## Revendications

1. Machine de formation de non-tissé (1), dans laquelle un non-tissé est formé par aspiration de fibres vers une surface de tamisage (4) et les fibres sont également retirées d'un rouleau de guidage de fibres par une lame (2),
**caractérisée en ce que**
la lame (2) est prolongée d'une glissière (3), par l'intermédiaire de laquelle les fibres sont dirigées vers un emplacement d'aspiration (7) après une zone de retrait de la lame (2), et
la glissière (3) présente dans le tracé un angle de 130 à 180° par rapport à la direction de transport de la surface de tamisage (4) à l'emplacement d'aspiration (7).

2. Machine de formation de non-tissé selon la revendication 1, dans laquelle la direction de transport (4) correspond à la direction de la tangente d'un tambour tamiseur au point auquel la plupart des fibres sont aspirées.

3. Machine de formation de non-tissé selon la revendication 1 ou 2, dans laquelle l'angle de la glissière (3) est réalisé de manière réglable.

4. Machine de formation de non-tissé selon la revendication 3, dans laquelle l'emplacement d'aspiration (7) est réglable de manière correspondante à la position de glissement.

5. Machine de formation de non-tissé selon l'une quelconque des revendications 1 à 4, dans laquelle la glissière (3) est réalisée de manière cintrée ou arrondie.

6. Machine de formation de non-tissé selon l'une quelconque des revendications 1 à 5, dans laquelle un flux d'air est produit sur la glissière (3) pour améliorer le glissement.
